# EUROPÄISCHE PATENTSCHRIFT

(11) **EP 0 894 718 B1**
(45) Veröffentlichungstag und Bekanntmachung des Hinweises auf die Patenterteilung: **16.04.2003**
(21) Anmeldenummer: 98113065.1
(22) Anmeldetag: 14.07.1998
(51) Int. Cl.: B65B 13/22

(54) **Bandschiebeeinrichtung einer Umreifungsmaschine**
Device for introducing a strap in a strapping machine
Dispositif pour introduire un lien dans une machine de cerclage

(30) Priorität: 28.07.1997 CH 180797
(43) Veröffentlichungstag der Anmeldung: 03.02.1999
(73) Patentinhaber: Orgapack GmbH, 8953 Dietikon (CH)
(72) Erfinder: Huber, Hans, 8953 Bremgarten (CH)
(74) Vertreter: EGLI-EUROPEAN PATENT ATTORNEYS

(56) Entgegenhaltungen:
- EP-A- 0 064 734
- EP-A- 0 154 955

## Beschreibung

Die Erfindung betrifft eine Bandschiebeeinrichtung einer Umreifungsvorrichtung zum Anlegen eines Bandes um ein Packgut, sowie die mit einer Bandschiebeeinrichtung versehene Umreifungsvorrichtung.

Zum Anlegen eines Bandes um ein zu verpackendes Gut ist bereits eine Vielzahl von Umreifungsmaschinen bekannt geworden. Obwohl diese Maschinen sich konstruktiv teilweise stark voneinander unterscheiden, ist ihnen gemeinsam, dass sie jeweils eine Bandschiebeeinrichtung aufweisen, mit der das Band von einer Vorratsrolle abgezogen und der Vorschub des Bandes zur Bildung einer Bandschlaufe um das Packgut erzeugt wird. Nachdem die Bandschlaufe gebildet ist, muss das Band straff an das Packgut angelegt werden. Zur Erzeugung der hierfür erforderlichen Bandspannung wird das Band solange zurückgezogen, bis die erforderliche Bandspannung aufgebracht ist. Für diesen Vorgang wird üblicherweise ebenfalls die Bandschiebeeinrichtung verwendet.

Bei den bekannten Bandschiebeeinrichtungen können grundsätzlich zwei Typen unterschieden werden. Bei dem ersten Typ wird das Band über einen umlaufenden Riemen eines Riemen- bzw. Hülltriebes geführt. Das Band wird hierbei durch Reibkräfte zwischen dem Riemen und dem Band mitgenommen. Bei dem zweiten Typ von Bandschiebeeinrichtungen wird ein Vorschub des Bandes dadurch erreicht, dass dieses direkt über ein oder mehrere Rollen geführt wird. Auch hier wird eine Reibkraft - nämlich zwischen den Rollen und dem Band - genutzt.

Die vorliegende Erfindung betrifft den ersten Typ der Bandschiebeeinrichtungen, welche beispielsweise aus der CH-PS 662 791 bekannt ist. Dort ist eine Umreifungsvorrichtung mit einer Bandschiebeeinrichtung beschrieben, bei der ein Riemen über eine Umlenkrolle und eine Antriebsrolle geführt wird. Damit eine für den Vorschub und das Spannen des Bandes erforderliche Reibkraft zwischen dem Band und dem Riemen zustande kommt, drückt eine Exzenterscheibe das Band an den Riemen. Als besonders vorteilhaft hat sich bei dieser Einrichtung gezeigt, dass das Band nicht nur im Bereich des Umschlingungswinkels des Riemens an der Umlenkrolle anliegt. Aufgrund der Exzenterscheibe stellt sich an der Umlenkrolle zum einen ein grösserer Umschlingungswinkel des Riemens ein. Ausserdem bewirkt die Exzenterscheibe auch, dass das Band bereits ausserhalb des Bereiches des Umschlingungswinkels am Riemen anliegt, wodurch sich eine relativ grosse Anlagefläche zwischen dem Riemen und dem Band ergibt. Dieser Typ von Bandschiebeeinrichtungen ist deshalb prädestiniert für die Aufbringung von besonders hohen Spannkräften.

Trotz dieser Vorteile kann die Anordnung nicht völlig zufriedenstellen, da sich insbesondere aufgrund der Umlenkung des Bandes durch die Exzenterscheibe Banddeformationen ergeben können. Diese Banddeformationen sind bei der automatisierten Umreifung von Packgut mit Bändern besonders nachteilig, weil sie eine einwandfreie Führung des Bandes während der Bildung der Bandschlaufe erschweren, wenn nicht sogar verhindern. Derartige Banddeformationen können zum Stillstand von automatisierten Umreifungsmaschinen führen. Um die Maschine nach dem Stillstand wieder in Betrieb zu nehmen und um anschliessend eine einwandfreie Funktion zu gewähren, wird in der Regel der deformierte Bandabschnitt als Ausschuss entfernt.

Der Erfindung liegt deshalb die Aufgabe zugrunde, eine Bandschiebeeinrichtung der eingangs erwähnten Art, sowie eine Umreifungsvorrichtung - die mit einer Bandschiebeeinrichtung versehen ist - dahingehend weiterzubilden, dass die Gefahr der Entstehung von derartigen Banddeformationen zumindest reduziert wird.

Diese Aufgabe wird durch eine Bandschiebeeinrichtung nach Anspruch 1 gelöst.

Die Aufgabe wird ausserdem durch eine Umreifungsvorrichtung gemäss Anspruch 15 gelöst.

Ein wesentlicher Aspekt der Erfindung besteht somit darin, dass für die Spannphase - d.h. die Zeitspanne, in welcher auf das Band die Bandspannung aufgebracht wird, bei der das Band nachfolgend verschlossen wird - ein gesondertes Spannrad zum Einsatz kommt. Die Massnahme, für die Erzeugung eines Vorschubes von bis zu 4 m/s und die Aufbringung der Spannkraft jeweils ein anderes Rad zu verwenden, ermöglicht, das Spannrad nur während der Spannphase an das Band anzulegen. Dadurch liegt das Band nur dann flächig am Hüllglied, beispielsweise einem Keilriemen, an und erfährt auch nur dann eine Umlenkung durch ein Spannrad, wenn es tatsächlich gespannt wird. Banddeformationen aufgrund eines die Spannung im Band erzeugendes Rad - wie durch die Exzenterscheibe aus der CH-PS 662 791 - können somit im wesentlichen vermieden werden, da insbesondere bei Stillstand der Umreifungsvorrichtung sich im Band nicht der gefürchtete "Memory-Effekt" einstellt. Es hat sich nämlich gezeigt, dass eine wesentliche Ursache für Banddeformationen eine länger andauernde Umschlingung eines Rades bzw. einer Rolle durch das Band bei hoher Bandspannung ist. Das Band nimmt hierbei dauerhaft eine Form an, die seinem Verlauf in der Bandschiebeeinrichtung entspricht.

In bevorzugten Ausführungsformen der Erfindung kann das Spannrad in zwei Endlagen überführt werden, wobei dies zweckmässigerweise durch eine Schwenkbewegung erfolgt. In der ersten Endlage ist das Spannrad mit Abstand zum Band und zum Riemen angeordnet, so dass zwischen dem Spannrad und dem Band keine Berührung zustande kommt. In der zweiten Endlage, welche das Spannrad nur in der Spannphase einnimmt, wird das Spannrad in Richtung des Riemens verschwenkt, so dass sich eine teilweise Umschlingung des Spannrades durch das Band und den Riemen ergibt.

Es hat sich als vorteilhaft erwiesen, wenn das Spannrad selbst nicht angetrieben ist. Die für das Spannen erforderliche Drehbewegung eines Riemens kann zweckmässigerweise durch das erste Antriebsrad generiert werden.

In weiteren zweckmässigen Ausführungsformen der Erfindung weist die Bandschiebeeinrichtung ein zweites Antriebsrad auf, das in einer Position angeordnet werden kann, in der es gegen eine Aussenfläche des Hüllgliedes bzw. Riemens drückt und von diesem teilweise umschlungen wird. Das zweite Antriebsrad kann zur Erzeugung der Vorschubbewegung des Riemens dienen, d.h. der Bewegung, mit welcher der Riemen das Band von einer Vorratsrolle abzieht, um die Bildung einer Bandschlaufe um das Packgut zu ermöglichen. Es ist jedoch bevorzugt, dass das zweite Antriebsrad zusätzlich auch zur Generierung der für eine Rückzugsbewegung des Bandes erforderliche Drehung des Hüllgliedes eingesetzt wird. In diesem Zusammenhang kann es zweckmässig sein, sowohl für die Vorschub- als auch die Rückzugsbewegung ausschliesslich das zweite Antriebsrad zu verwenden. Ausserdem kann vorgesehen sein, das zweite Antriebsrad nur für diese beiden Bewegung einzusetzen.

In weiteren vorteilhaften Ausführungsformen der Erfindung liegt das zweite Antriebsrad mit einer Anpresskraft, welche vorzugsweise durch eine Feder erzeugt wird, gegen den Riemen an. Ausserdem ist das zweite Antriebsrad schwenkbar angelenkt, ohne es in einer bestimmten Position zu arretieren. Da der Riemen auch nicht zwischen einem auf der anderen Seite des Riemens angeordneten Gegenrad, wie beispielsweise dem Umlenkrad, und dem Antriebsrad eingeklemmt ist, ergibt sich die Position des zweiten Antriebsrades in Abhängigkeit von der Riemenspannung. Das zweite Antriebsrad hat somit auch die Funktion eines Riemenspanners inne.

Um möglichst gute Reibverhältnisse zu erhalten, liegt in einer weiteren bevorzugen Ausführungsform der Erfindung die Andruckrolle sowohl in der Vorschub-, Rückzug- als auch in der Spannphase am Band an und drückt dieses auf das eine der beiden Räder, vorzugsweise auf ein nicht angetriebenes Umlenkrad.

Weitere bevorzugte Ausgestaltungen der Erfindung ergeben sich aus den abhängigen Ansprüchen.

Die Erfindung wird anhand den in den Figuren schematisch dargestellten Ausführungsbeispielen näher erläutert; es zeigen:
- Fig. 1: eine Umreifungsvorrichtung in einer Seitenansicht, mit einer erfindungsgemässen Bandschiebeeinrichtung;
- Fig. 2: die Bandschiebeeinrichtung aus Fig. 1 während einer Vorschub- und Rückzugphase;
- Fig.3: die Bandschiebeeinrichtung aus Fig. 1 während einer Spannphase.

Fig. 1 zeigt eine stark schematisiert dargestellte automatisierte Umreifungsvorrichtung 1, mit der ein Kunststoffband 2 von einer Vorratsrolle 3 abgezogen und in einer Führung 4 um ein Packgut 5 gelegt wird. In der Darstellung von Fig. 1 umgibt das Kunststoffband 2 das Packgut 5 bereits lose mit einer Schlaufe 6.

Eine Bandschiebeeinrichtung 7 der Umreifungsvorrichtung 1 führt sowohl den Vorschub, Rückzug als auch das Spannen des Bandes 2 aus. Nachdem die Sollspannung auf das Band aufgebracht ist, wird das Band von einer in Vorschubrichtung (entspricht Pfeil 8)des Bandes hinter der Bandschiebeeinrichtung 7 angeordneten Verschliesseinheit 9 durch Reibschweissen verschlossen und die Schlaufe 6 vom Band 2 abgetrennt. Selbstverständlich könnten die Enden der Bandschlaufe 6 auch durch eine beliebige andere Verbindungstechnik miteinander verbunden werden.

In Fig. 2 ist zu erkennen, dass die Bandschiebeeinrichtung 7 einen Hülltrieb 12 mit einem als Mehrfachkeilriemen 13 ausgebildetem Hüllglied aufweist. Der Keilriemen 13 läuft mit seiner Innenfläche 14 über zwei Räder 15, 16 mit unterschiedlichen Durchmessern. Hierbei ist das kleinere Rad ein erstes Antriebsrad 16 für den Riemen, das von einem nicht dargestellten Gleichstrommotor über ein Spiroidgetriebe angetrieben wird. Das grössere Rad ist ein nicht angetriebenes, frei laufendes Umlenkrad 15, mit dem das Band 2 von seiner Richtung, mit der es in die Bandschiebeeinrichtung einläuft, in Richtung zur Verschliesseinheit 9 umgelenkt wird. Zur Erleichterung des Riemenwechsels sowie zur Einstellung der Riemenspannung ist der Abstand zwischen dem Umlenkrad 15 und dem Antriebsrad 16 in einer nicht dargestellten Weise veränderbar, z.B. in dem das Umlenkrad an einem Schwenkhebel angeordnet ist.

Zur Erzeugung der Vorschub- und Rückzugbewegung weist die Bandschiebeeinrichtung 7 ein von einem ebenfalls nicht dargestellten Gleichstrommotor antreibbares zweites Antriebsrad 17 auf. Das zweite Antriebsrad 17 ist an einem um eine Achse 18 schwenkbaren Hebel 19 gelagert und wird durch eine nicht dargestellte Feder gegen eine Aussenfläche 20 des Riemens 13 gedrückt. Hierdurch umschlingt der Riemen 13 einen Abschnitt des Umfangs des zweiten Antriebsrades 17, wodurch dieses seine Rotationsbewegung auf den Riemen 13 überträgt.

Eine nicht angetriebene Andruckrolle 23 ist mit ihrer Achse an einem Ende eines weiteren Hebels 24 angeordnet. Der in etwa entlang eines Bogens verlaufende Hebel 24 ist an seinem anderen Ende 25 schwenkbar gelagert, so dass sich zwischen dem Hebel 24 und dem Umlenkrad 15 ein Spalt ausbildet, in dem der Riemen 13 und das Band 2 verläuft. Ausserdem wird die Andruckrolle 23 durch eine nicht näher dargestellte Feder in Richtung auf das Umlenkrad 15 gedrückt. Somit presst die Andruckrolle 23 das Band 2 auf die Aussenfläche 20 des Riemens. Der Anpressdruck der Andruckrolle 23 ist die Ursache für die Entstehung einer den Vorschub bewirkenden Reibkraft zwischen dem Riemen 13 und dem Band 2. Die Stelle, an welcher der im wesentlichen linienförmige Kontakt zwischen der Andruckrolle 23 und dem Band 2 zustandekommt, befindet sich zum einen in dem Bereich, in dem der Riemen das Umlenkrad 15 umschlingt. Zum anderen drückt die Andruckrolle 23 an einer Stelle auf das Band 2, an welcher das Band vom Riemen 13 abhebt und in etwa tangential vom Umlenkrad 15 wegläuft.

Des weiteren ist die Andruckrolle 23 mit einem nicht dargestellten Sensor versehen, mit dem ihre Drehzahl, zumindest jedoch ihr Drehzustand, detektierbar ist. Bei Stillstand der Andruckrolle 23 sendet der Sensor ein entsprechendes Signal an eine ebenfalls nicht dargestellte zentrale Steuerung der Umreifungsvorrichtung.

Wie den Fig. 2 und 3 zu entnehmen ist, weist die Bandschiebeeinrichtung 7 ein frei drehbares Spannrad 26 auf, das ebenfalls an einem um eine Achse 27 schwenkbaren Hebel 28 angeordnet ist. Das Spannrad kann durch den Schwenkhebel 28 in zwei Endlagen überführt werden. In der in Fig. 2 dargestellten ersten Endlage ist das Spannrad 26 mit Abstand zum Band 2 angeordnet und hat mit diesem keine Berührung. Durch eine Schwenkbewegung des Hebels 28 ist das Spannrad 26 in die in Fig. 3 dargestellte zweite Endlage überführbar, in der das Spannrad 26 das Band 2 gegen den Riemen 13 drückt, so dass sowohl das Band 2 als auch der Riemen 13 das Spannrad 26 an seinem Umfang teilweise umschlingen. Der Teil des Riemens 13, der jeweils das Spannrad 26 umschlingt, liegt frei zwischen den beiden Rädern 15, 16, ohne an diesen anzuliegen bzw. zwischen diesen und dem Spannrad 26 eingeklemmt zu werden. Das Einschwenken des Spannrades 26 bewirkt somit, dass der Riemen 13 und das Band 2 eine zusätzliche Umlenkung erfahren. Hierdurch liegt das Band 2 entlang einer längeren Strecke am Riemen an als im Vergleich zu der zuvor beschriebenen Vorschub- und Rückzugsphase. In bezug auf eine (imaginäre) Verbindungsgerade der Achsen der beiden Räder 15, 16 befindet sich das Spannrad 26 in dieser zweiten Endlage in etwa in Höhe der Mitte der Verbindungsgerade. Das zweite Antriebsrad 17 befindet sich in bezug auf die erwähnte Verbindungsgerade zwar auf der anderen Seite, jedoch ebenfalls in etwa der Höhe der Mitte dieser Geraden und somit gegenüber dem Spannrad.

Durch das Einschwenken des Spannrades 26 wird zunächst die Riemenspannung vergrössert. Dies bewirkt, dass der Riemen 13 das zweite Antriebsrad 17 gegen die auf den Hebel 19 wirkende Federkraft - in Richtung vom Spannrad 26 weg - drückt. Hierdurch verkleinert sich der Umschlingungswinkel des Riemens am zweiten Antriebsrad 17 während der Spannphase. Das zweite Antriebsrad wirkt somit zusätzlich wie ein Riemenspanner, mit dem eine vorbestimmte Riemenspannung eingestellt werden kann.

Um die Bewegungen der einzelnen Elemente der Bandschiebeeinrichtung zu erzeugen, sind zum einen das erste und das zweite Antriebsrad 16, 17 jeweils mit einem separaten eigenen (nicht dargestellten) Antriebsmotor versehen. Ausserdem weist die erfindungsgemässe Umreifungsvorrichtung 1 einen ebenfalls in den Figuren nicht dargestellten, weiteren - als Gleichstrommotor ausgebildeten - Antriebsmotor auf, mit dem die Schwenkbewegung des Hebels 28 des Spannrades 26 erzeugt wird.

Sowohl die Antriebsmotoren der Antriebsräder 16, 17 als auch der Antriebsmotor des Schwenkhebels werden von einer übergeordneten zentralen Steuerung der Umreifungsvorrichtung 1 angesteuert.

Um den Vorschub des Bandes zu erzeugen, wird das zweite Antriebsrad 17 durch seinen Gleichstrommotor angetrieben, so dass es im Uhrzeigersinn dreht, wie in Fig. 2 durch den Pfeil 29 angedeutet ist. Ein Reibschluss zwischen dem Antriebsrad 17 und dem Riemen nimmt letztgenannten mit, wodurch sich dieser im Gegenuhrzeigersinn dreht. Da der Riemen 13 mit einer gewissen Spannung auf den beiden Rädern 15, 16 sitzt, werden diese von der Riemenbewegung mitgenommen. Wie bereits erläutert wurde, drückt die Andruckrolle 23 das Band 2 gegen den Riemen, wodurch im wesentlichen im Bereich der Andruckrolle 23 auch ein Reibschluss zwischen dem Band und dem Riemen 13 erzeugt wird. Dieser Reibschluss bewirkt den Vorschub (Pfeil 8) des Bandes 2 zur Bildung der Bandschlaufe um das Packgut 5 in der Führung 4 (Fig. 1). Sobald das Ende des Bandes aus der Führung 4 wieder in die Verschliesseinheit 9 eintritt und dort einen als Endschalter ausgebildeten Anschlag (nicht dargestellt) betätigt, wird der Antriebsmotor des zweiten Antriebsrades 17 abgeschaltet und das Bandende festgeklemmt. Um einen besonders schnellen Stillstand dieses Motors zu erreichen, wird dieser mit Gegenstrom gebremst.

Nach Beendigung dieser Vorschubphase umgibt das Band das Packgut 5 lose, d.h. es umgibt das Packgut, ohne dieses zu berühren. In der nachfolgenden Rückzugsphase wird das Band 2 entgegen der Richtung von Pfeil 8 zurückgezogen, um es an das Packgut 5 anzulegen. Die Rückzugsphase beginnt mit dem Einschalten sowie der Drehrichtungsumkehr des zweiten Antriebsrades 17. Somit dreht sich das zweite Antriebsrad 17 während der Rückzugsphase im Gegenuhrzeigersinn, was in Fig. 2 durch den Pfeil 30 angedeutet ist. Der Druck der Andruckrolle 23 auf das Band bewirkt nun, dass das Band vom Riemen in Richtung zur Vorratsrolle 3 zurückgezogen wird, bis es am Packgut anliegt. Die Rückzugsbewegung endet, wenn das Band mit einer Spannkraft versehen ist, die grösser ist als die Reibkraft zwischen dem Riemen 13 und dem Band 2. Ist dieser Zustand erreicht, bleiben sowohl das Band und die Andruckrolle 23 stehen und der Riemen rutscht unter dem Band durch.

Sobald der Sensor der Andruckrolle deren Stillstand detektiert hat, veranlasst die Steuerung das Einschwenken des Spannrades 26 aus seiner ersten in seine zweite Endlage (Fig. 3), wodurch die Spannphase eingeleitet wird. Die Spannphase zeichnet sich dadurch aus, dass das Band mit nur noch einer relativen geringen Bandlänge zurückgezogen und im wesentlichen die Bandspannung erhöht wird.

Gleichzeitig mit dem Einschwenken des Spannrades 26 wird der Motor des zweiten Antriebsrades 17 abgeschaltet und das erste Antriebsrad 16 mit einer Drehrichtung im Uhrzeigersinn (Pfeil 31) angetrieben. Hierbei betätigt der Schwenkhebel 28 eine nicht dargestellte mechanische Zahnkupplung, mit der das erste Antriebsrad an seinen Antriebsmotor gekuppelt wird. Die Zahnkupplung weist auf der Seite des Antriebsrades 16 ein innenverzahntes Zahnrad und auf der Seite des Antriebsmotors ein aussenverzahntes Ritzel auf. Damit die Zähne des Ritzels die entsprechenden Zahnlücken des Zahnrades finden können, dreht der Elektromotor das Ritzel bereits bei diesem Vorgang. Im Vergleich zu den bei vorbekannten Bandschiebeeinrichtungen für die Einkupplung von sich bewegenden Elementen an Antriebsmotoren bisher oftmals üblichen elektromechanischen Friktionskupplungen tritt bei dieser Kupplung nahezu kein Verschleiss auf. Ausserdem lassen sich mit diesen Kupplungstypen sehr hohe Spannkräfte von bis zu 4000 N übertragen.

Die für die Aufbringung einer Spannkraft von bis zu 4000 N erforderliche Reibkraft zwischen Band und Riemen kann zum einen durch den im Vergleich zum zweiten Antriebsrad 17 grösseren Durchmesser des ersten Antriebsrades 16 erzeugt werden, der grössere Drehmomente zulässt. Zum anderen erfährt das Band durch das Spannrad 26 eine zusätzliche Umlenkung, wodurch es auch über eine längere Strecke am Riemen anliegt. Die von dem Riemen auf das Band übertragbare Reibkraft wird somit vergrössert. Schliesslich kann die Höhe der Spannkraft durch eine Drehmomentensteuerung des Antriebsmotors des ersten Antriebsrades begrenzt werden. Da der Antriebsmotor des zweiten Antriebsrades während der Spannphase abgeschaltet ist, läuft das Spannrad während des Spannvorganges frei mit.

Nachdem die Sollspannkraft erreicht ist, kommt die Verschliesseinheit 9 zum Einsatz. In dieser wird nun auch die Stelle des Bandes 2 geklemmt, die mit dem Bandende verbunden werden soll. Nachdem auch der Antriebsmotor des ersten Antriebsrades 16 abgeschaltet ist, wird die Bandschlaufe mit dem Bandende verschweisst und vom zugeführten Band 2 abgetrennt.

Nachdem das Band in der Verschliesseinheit geklemmt ist, veranlasst die Steuerung wieder die Überführung des Spannrades 26 aus seiner zweiten in seine erste Endlage. Dadurch hebt das Spannrad 26 vom Band 2 ab und entlastet dieses. Somit hat das Band - nach Beendigung der Spannphase bis zum Beginn der nächsten Vorschubphase - nur im Bereich der Andruckrolle 23 einen im wesentlichen linienförmigen Kontakt mit dem Riemen 13. Hierdurch kann eine dauerhafte Banddeformierung aufgrund des "Memory-Effektes" vermieden werden.

## Patentansprüche

1. Bandschiebeeinrichtung einer Umreifungsvorrichtung zum Anlegen eines Bandes (2) um ein Packgut, welche
mit einem Hülltrieb (12) versehen ist, der lediglich ein Hüllglied aufweist, das mit einer Innenfläche (14) über mindestens zwei Räder (15,16) geführt ist, mindestens eines der beiden Räder als Antriebsrad (16) ausgebildet ist, das mit einem Antriebsmotor in Wirkverbindung bringbar ist, wodurch das Hüllglied (13) antreibbar ist,
das Band durch eine Andruckrolle (23) an eine Aussenfläche des Hüllgliedes andrückbar ist, um zwischen dem Band (2) und dem Hüllglied eine Reibkraft zu erzeugen durch welche das Band in eine Richtung schiebbar ist,
Mittel zur Umkehr des Drehsinn des Hüllgliedes (13) vorhanden sind, so dass das Band (2) sowohl in eine Vorschub- als auch in eine Spannrichtung bewegbar ist, und
ein weiteres, der Aussenfläche (20) des Hüllgliedes gegenüberliegendes Rad vorhanden ist, welches als Spannrad (26) ausgebildet ist, das während einer Spannphase das Band (2) zur Aufbringung einer Bandspannung an das Hüllglied drückt, **dadurch gekennzeichnet, daß** die Andruckrolle (23) in einem Bereich angeordnet ist, in dem das Hüllglied (13) eines der beiden Räder (15,16) umschlingt, wodurch mit der Andruckrolle (23) das Hüllglied (13) gegen das eine der beiden Räder andrückbar ist..

2. Bandspanneinrichtung nach Anspruch 1, **dadurch gekennzeichnet, dass** das Spannrad (26) in zwei Endlagen überführbar ist, wobei das Spannrad (26) in der ersten Endlage mit Abstand zum Hüllglied angeordnet ist und in der zweiten Endlage das Hüllglied das Spannrad (26) teilweise umschlingt.

3. Bandschiebeeinrichtung nach einem oder beiden der vorhergehenden Ansprüche, **dadurch gekennzeichnet, dass** das Spannrad (26) schwenkbar an einem Hebel (28) angelenkt ist.

4. Bandschiebeeinrichtung nach einem oder mehreren der vorhergehenden Ansprüche, **gekennzeichnet durch** ein zweites Antriebsrad (17), mit welchem **durch** Anlage an die Aussenfläche (20) des Hüllgliedes letzteres antreibbar ist.

5. Bandschiebeeinrichtung nach Anspruch 4, **dadurch gekennzeichnet, dass** die Position des zweiten Antriebsrades (17) gegenüber der Position des ersten Antriebsrades (16) veränderbar ist.

6. Bandschiebeeinrichtung nach Anspruch 5, **dadurch gekennzeichnet, dass** das zweite Antriebsrad (17) an einem Hebel (19) schwenkbar angelenkt ist, und dass das zweite Antriebsrad (17) insbesondere mit einer auf den Hebel (19) wirkenden elastischen Feder an das Hüllglied andrückbar ist.

7. Bandschiebeeinrichtung nach einem oder mehreren der vorhergehenden Ansprüche 4 bis 6, **dadurch gekennzeichnet, dass** während einer Vorschubphase, in welcher das Band durch Abzug von einer Vorratsrolle einen Vorschub erfährt, nur das zweite Antriebsrad (17) das Hüllglied antreibt.

8. Bandschiebeeinrichtung nach einem oder mehreren der vorhergehenden Ansprüche, **dadurch gekennzeichnet, dass** während einer Spannphase, in welcher das Band zur Aufbringung der Bandspannung entgegen der Vorschubrichtung rückgezogen wird, das Hüllglied nur durch das erste Antriebsrad (16) antreibbar ist.

9. Bandschiebeeinrichtung nach einem oder mehreren der vorhergehenden Ansprüche 4 bis 8, **dadurch gekennzeichnet, dass** die Andruckrolle (23) mit einem Sensor versehen ist, mit welchem der Drehzustand, insbesondere ein Stillstand, der Andruckrolle (23), detektierbar ist, wobei durch den Sensor bei einem bestimmten Drehzustand, insbesondere bei einem Stillstand, der Andruckrolle ein Signal an eine Steuerung gesendet werden kann, wodurch die Steuerung einen Antriebsmotor eines der Antriebsräder (16, 17) abschaltet, die Steuerung danach ein Andrücken des Spannrades (26) an das Hüllglied und die Erzeugung einer Antriebsbewegung des anderen Antriebsrades (16, 17) veranlasst.

10. Bandschiebeeinrichtung nach einem oder mehreren der vorhergehenden Ansprüche, **dadurch gekennzeichnet, dass** die Andruckrolle (23) im Bereich eines Umschlingungswinkels, mit dem das Hüllglied das Umlenkrad (15) umschlingt, angeordnet ist, und dass die Andruckrolle (23) dort das Band gegen das Hüllglied und dadurch das Hüllglied gegen das Umlenkrad (15) drückt.

11. Bandschiebeeinrichtung nach einem oder mehreren der vorhergehenden Ansprüche, **dadurch gekennzeichnet, dass** das Hüllglied ein Mehrfachkeilriemen (13) ist.

12. Bandschiebeeinrichtung nach einem oder mehreren der vorhergehenden Ansprüche, **dadurch gekennzeichnet, dass** zur Vermeidung eines zu grossen Bandvorschubes ein Antriebsmotor mit Gegenstrom bremsbar ist.

13. Bandschiebeeinrichtung nach einem oder mehreren der vorhergehenden Ansprüche, **dadurch gekennzeichnet, dass** die Andruckrolle (23) sowohl in einer Vorschub-, Rückzug- als auch in einer Spannphase am Band anliegt.

14. Bandschiebeeinrichtung nach einem oder mehreren der vorhergehenden Ansprüche, **dadurch gekennzeichnet, dass** das Spannrad (26) nur während der Spannphase mit dem Hüllglied in Eingriff ist.

15. Umreifungsvorrichtung zur Umreifung eines Packgutes mit einem Band, insbesondere mit einem Kunststoffband, **gekennzeichnet durch** eine Bandschiebeeinrichtung (7) nach einem oder mehreren der Ansprüche 1 bis 14.

## Claims

1. A band-moving device of a strapping device for applying a band (2) around a package, comprising:
an enveloping drive (12) having only one enveloping component and at least two wheels (15, 16) engaging an inner surface (14) of said component, at least one of said two wheels (15, 16) being designed as a drive wheel (16) operatively connectable with a drive motor to drive the enveloping component (13),
a pressure pulley (23) for pressing the band onto an outer surface of the enveloping component to produce, between the band (2) and the enveloping component, a frictional force to move the band in one direction,
a mechanism to reverse the direction of rotation of the enveloping component (13), so that the band (2) can be moved both in a feeding direction and in a tensioning direction, and
another tensioning wheel located opposite the outer surface (20) of the enveloping component, designed as a tensioning wheel (26) for pressing the band (2) onto the enveloping component, during a tensioning phase, in order to apply a band tension, **characterised in that** the pressure pulley (2, 3) is arranged in a region in which the enveloping component (13) wraps around one of the two wheels (15, 16) to thereby press the enveloping component (13) against one of the two wheels with the pressure pulley (23).

2. The band-moving device as claimed in Claim 1, **characterised in that** the tensioning wheel (26) is moveable into two end positions, whereby the tensioning wheel (26) is arranged at a distance from the enveloping component when in the first end position, and the enveloping component partly wraps around the tensioning wheel (26) when the tensioning wheel is in the second end position.

3. The band-moving device as claimed in one or both of the foregoing claims, **characterised in that** the tensioning wheel (26) is pivotably hinged on a lever (28).

4. The band-moving device as claimed in one or more of the foregoing claims, **characterised by** a second drive wheel (17) for engaging the outer surface (20) to drive the enveloping component.

5. The band-moving device as claimed in Claim 4, **characterised in that** the position of the second drive wheel (17) can be varied with respect to the position of the first drive wheel (16).

6. The band-moving device as claimed in Claim 5, **characterised in that** the second drive wheel (17) is pivotably mounted on a lever (19), and **in that** the second drive wheel (17) can be pressed onto the enveloping component, particularly by means of an elastic spring which is arranged to act on the lever (19).

7. The band-moving device as claimed in one or more of the foregoing Claims 4 to 6, wherein, during a feeding phase in which the band is subjected to a feeding motion by being pulled from a delivery spool, only the second drive wheel (17) drives the enveloping component.

8. The band-moving device as claimed in one or more of the foregoing claims, **characterised in that**, during a tensioning phase in which the band is pulled back counter to the feeding direction in order to apply the band tension, the enveloping component can be driven only by the first drive wheel (16).

9. The band-moving device as claimed in one or more of the foregoing Claims 4 to 8, **characterised in that** the pressure pulley (23) is provided with a sensor which monitors the state of rotation, particularly a standstill position, of the pressure pulley (23), the sensor sending a signal to a control unit indicative of a specific state of rotation, in particular a standstill position, of the pressure pulley, whereby the control unit switches off a drive motor of one of the drive wheels (16, 17) and the control unit then causes the tensioning wheel (26) to be pressed against the enveloping component and to generate a drive motion of the other drive wheel (16, 17).

10. The band-moving device as claimed in one or more of the foregoing claims, **characterised in that** the pressure pulley (23) is arranged **in that** region of a wrap angle by which the enveloping component wraps around the guide wheel (15), and **in that** the pressure pulley (23) presses the band against the enveloping component and thereby presses the enveloping component against the guide wheel (15).

11. The band-moving device as claimed in one or more of the foregoing claims, **characterised in that** the enveloping component is a V-belt (13).

12. The band-moving device as claimed in one or more of the foregoing claims, **characterised in that** to prevent excessive band feeding a drive motor can be braked using countercurrent.

13. The band-moving device as claimed in one or more of the foregoing claims, **characterised in that** the pressure pulley (23) rests on the band in a feeding phase, a pulling-back phase and in a tensioning phase.

14. The band-moving device as claimed in one or more of the foregoing claims, **characterised in that** the tensioning wheel (26) is engaged with the enveloping component only during the tensioning phase.

15. A strapping device for hooping a package with a band, in particular a plastic band, **characterised by** a band-moving device (7) as claimed in one or more of Claims 1 to 14.

## Revendications

1. Système d'insertion de lien d'un dispositif de cerclage pour l'application d'un lien (2) autour d'un paquet,
qui est pourvu d'une commande d'habillage (12), laquelle présente uniquement un élément enveloppant, qui est guidé avec une surface intérieure (14) au moyen d'au moins deux roues (15, 16), au moins une des deux roues étant conçue comme une roue d'entraînement (16), qui peut être amenée en liaison active avec un moteur d'entraînement, de sorte que l'élément enveloppant (13) peut être entraîné,
le lien pouvant être appuyé par un galet de pression (23) sur une surface extérieure de l'élément enveloppant, afin de générer entre le lien (2) et l'élément enveloppant une force de frottement par laquelle le lien peut être glissé dans une direction,
des moyens pour l'inversion du sens de rotation de l'élément enveloppant (13) étant présents de sorte que le lien (2) peut être déplacé aussi bien dans un sens d'avancement que dans un sens de serrage, et
une autre roue faisant face à la surface extérieure (20) de l'élément enveloppant, qui est conçue comme une roue de serrage (26), laquelle appuie pendant une phase de serrage le lien (2) pour l'application d'une tension de lien sur l'élément enveloppant, **caractérisée en ce que** le galet de pression (23) est disposé dans une zone dans laquelle l'élément enveloppant (13) entoure l'une des deux roues (15, 16), ce qui fait que l'élément enveloppant (13) peut être appuyé avec le galet de pression (23) contre l'une des deux roues.

2. Système de serrage de lien selon la revendication 1, **caractérisé en ce que** la roue de serrage (26) peut être amenée dans deux positions finales, moyennant quoi la roue de serrage (26) dans la première position finale est disposée à distance de l'élément enveloppant et dans la seconde position finale l'élément enveloppant entoure partiellement la roue de serrage (26).

3. Système d'insertion de lien selon l'une quelconque des revendications précédentes ou selon les deux, **caractérisé en ce que** la roue de serrage (26) est articulée de façon pivotante sur un levier (28).

4. Système d'insertion de lien selon l'une quelconque ou plusieurs des revendications précédentes, **caractérisé par** une seconde roue d'entraînement (17), avec laquelle l'élément enveloppant peut être entraîné par appui sur la surface extérieure (20) de cet élément.

5. Système d'insertion de lien selon la revendication 4, **caractérisé en ce que** la position de la seconde roue d'entraînement (17) peut être modifiée par rapport à la position de la première roue d'entraînement (16).

6. Système d'insertion de lien selon la revendication 5, **caractérisé en ce que** la seconde roue d'entraînement (17) est articulée de façon pivotante sur un levier (19) et **en ce que** la seconde roue d'entraînement (17) peut être appuyée sur l'élément enveloppant en particulier avec un ressort élastique agissant sur le levier (19).

7. Système d'insertion de lien selon l'une quelconque ou plusieurs des revendications précédentes 4 à 6, **caractérisé en ce que**, pendant une phase d'avancement, lors de laquelle le lien effectue un avancement par dévidage d'un rouleau de réserve, seule la seconde roue d'entraînement (17) entraîne l'élément enveloppant.

8. Système d'insertion de lien selon l'une quelconque ou plusieurs des revendications précédentes, **caractérisé en ce que**, pendant une phase de serrage, lors de laquelle le lien est reculé dans le sens contraire au sens d'avancement pour l'application de la tension de lien, l'élément enveloppant peut être entraîné seulement par la première roue d'entraînement (16).

9. Système d'insertion de lien selon l'une quelconque ou plusieurs des revendications précédentes 4 à 8, **caractérisé en ce que** le galet d'appui (23) est pourvu d'un capteur, avec lequel l'état de rotation, en particulier un arrêt, du galet d'appui (23) peut être détecté, un signal pouvant être envoyé à une commande par le capteur lors d'un certain état de rotation, en particulier lors d'un arrêt du galet d'appui, ce qui fait que la commande déconnecte un moteur d'entraînement de l'une des roues d'entraînement (16, 17), la commande entraîne ensuite un appui de la roue de serrage (26) sur l'élément enveloppant et occasionne la génération d'un mouvement d'entraînement de l'autre roue d'entraînement (16, 17).

10. Système d'insertion de lien selon l'une quelconque ou plusieurs des revendications précédentes, **caractérisé en ce que** le galet d'appui (23) est disposé dans la zone d'un angle d'enroulement, avec lequel l'élément enveloppant enroule la roue d'inversion (15), et **en ce que** le galet d'appui (23) appuie à cet endroit le lien contre l'élément enveloppant et de ce fait appuie l'élément enveloppant contre la roue d'inversion (15).

11. Système d'insertion de lien selon l'une quelconque ou plusieurs des revendications précédentes, **caractérisé en ce que** l'élément enveloppant est une courroie trapézoïdale multiple (13).

12. Système d'insertion de lien selon l'une quelconque ou plusieurs des revendications précédentes, **caractérisé en ce qu'**un moteur d'entraînement peut être freiné avec un contre-courant afin d'éviter un avancement de lien trop grand.

13. Système d'insertion de lien selon l'une quelconque ou plusieurs des revendications précédentes,
**caractérisé en ce que** le galet d'appui (23) s'appuie sur le lien aussi bien dans une phase d'avancement, dans une phase de recul qu'également dans une phase de serrage.

14. Système d'insertion de lien selon l'une quelconque ou plusieurs des revendications précédentes, **caractérisé en ce que** la roue de serrage (26) n'est en prise avec l'élément enveloppant que pendant la phase de serrage.

15. Dispositif de cerclage pour le cerclage d'un paquet avec un lien, en particulier avec un lien en plastique, **caractérisé par** un système d'insertion de lien (7) selon l'une quelconque ou plusieurs des revendications 1 à 14.
